# EUROPÄISCHE PATENTANMELDUNG

(11) **EP 0 266 718 A2**
(43) Veröffentlichungstag der Anmeldung: **11.05.1988**
(21) Anmeldenummer: 87116073.5
(22) Anmeldetag: 02.11.1987
(51) Int. Cl.: B65D 77/06

(54) **Verpackungsbehälter**

(30) Priorität: 03.11.1986 DE 3637330
(71) Anmelder: Henkel Kommanditgesellschaft auf Aktien, 40191 Düsseldorf (DE)
(72) Erfinder: Wienand, Friedrich, D-4005 Meerbusch 2 (DE); Schaab, Udo, D-4052 Korschenbroich 2 (DE); vom Hofe, Dieter, D-5170 Jülich (DE)

(57) **Zusammenfassung**

Bei einem Verpackungsbehälter zur Aufnahme eines fließfähigen Produkts, der aus einem in einer steifen Umhüllung gelagerten flexiblen Sack mit verschließbarem Auslaufspund und diesem zugeordneter Öffnung der Umhüllung besteht, wobei an dem vor Anwendung innerhalb der Umhüllung an der Öffnung angeordneten Auslaufspund ein Widerlager und ein Griffaufsatz angeordnet sind, soll eine Lösung geschaffen werden, aufgrund welcher der Verpackungsbehälter derart verbessert wird, daß der Auslaufspund ohne mühsame Manipulationen sowie ohne großen Konstruktions- und Herstellungsaufwand einfach durch Herausziehen aus der ihm zugeordneten Öffnung der Umhüllung an dieser in der herausgezogenen Stellung selbsttätig zu arretieren sowie der Verpackungsbehälter insgesamt technisch einfach herzustellen ist. Dies wird dadurch erreicht, daß das Widerlager ein sich beim Herausziehen aus der Öffnung (4) entfaltender und sich auf die Außenfläche der Umhüllung (1) auflegender, aus einzelnen Spreizfingern (12, 21) bestehender Spreizkragen ist, oberhalb welchem am Auslaufspund (3, 3a) ein umlaufender Anschlag (11) und unterhalb welchem am Umfang des Auslaufspundes (3, 3a) eine Verdrehsicherung aus etwa axial und radial ausgerichteten Stegen (15, 19) angeordnet ist, und, daß der Griffansatz als Ziehschlaufe (9) ausgebildet ist.

## Beschreibung

Die Erfindung richtet sich auf einen Verpackungsbehälter zur Aufnahme eines fließfähigen Produkts, der aus einem in einer steifen Umhüllung gelagerten flexiblen Sack mit verschließbarem Auslaufspund und diesem zugeordneter Öffnung der Umhüllung besteht, wobei an dem vor Anwendung innerhalb der Umhüllung an der Öffnung angeordneten Auslaufspund ein Widerlager und ein Griffansatz angeordnet sind. Weiterhin betrifft die Erfindung ein Verfahren zur Herstellung des Verpackungsbehälters.

Wesentliches Merkmal von Verpackungen dieser Art ist der Sack oder Beutel zur Aufnahme von Flüssigkeit, der innerhalb eines stabilen Verpackungsbehälters, Kartons oder dergleichen angeordnet ist, und einen Auslaßspund, insbesondere mit eingebautem Ventil, besitzt. In solchen sogenannten Bag-in-Box-Gebinden werden in der Praxis relativ große Flüssigkeitsmengen, beispielsweise jeweils 10 bis 30 l, in den Handel gebracht. Es können Produkt mit wasserdünner bis pastenartiger Viskosität gelagert, transportiert bzw. bereitgestellt werden. Bei Anwendung wird das jeweilige Produkt durch den Auslaßspund abgelassen oder beispielsweise abgesaugt.

Ein wichtiger Gesichtspunkt für die Anwendung von Bag-in-Box-Verpackungen besteht darin, daß der Kunde beim Kauf eines Pappkartons mit darin angeordnetem Beutel mit Flüssigkeit nicht auch das Gewicht von gläsernen Flaschen übernehmen muß. Ferner liegt nach Entleerung der Verpackung kein sperriges Leergut vor, da derartige Verpackungen nach Gebrauch zusammenfaltbar bzw. auf ein kleines Volumen zusammenpreßbar sind. Die Anwendung erstreckt sich auf eine große Vielfalt verschiedenartiger fließfähiger Substanzen, wie Nahrungsmittel, Wein oder Reinigungsmittel.

Nach der DE-OS 34 10 717 kann eine derartige Verpackung beispielsweise so ausgebildet und betrieben werden, daß beim Entleeren keine Luft in den Beutel eindringt, so daß der flexible Beutel ensprechend der aus ihm entnommenen Flüssigkeitsmenge innerhalb der Umhüllung schrumpft und auch über einen längeren Zeitraum Flüssigkeit jederzeit entnommen werden kann, ohne daß die Gefahr besteht, daß die Flüssigkeit ihre Qualität infolge von Lufteinwirkung verliert. Es kann nach der DE-OS 34 40 367 unter anderem auch vorgesehen werden, den Beutel während der Flüssigkeitsentnahme mit beispielsweise sterilem Gas mit einem über dem Umgebungsdruck liegenden Druck zu beaufschlagen, um ein vorzeitiges Inberührungkommen des Verpackungsinhalts mit unsterilem Gas auszuschließen.

Beim Lagern und Transportieren der Verpackung ist deren Auslaßspund bevorzugt innerhalb der Umhüllung versenkt, eventuell kann ein Verschluß des Spunds teilweise oder ganz über die Umhüllungsaußenfläche überstehen. Bei Anwendung wird der Spund aus der, beispielsweise aus Wellpappe bestehenden, Umhüllung herausgezogen und in der Wand der Umhüllung so fixiert, daß er nicht selbsttätig wieder in die Umhüllung hineinrutschen kann und sich insbesondere auch nicht um die Achse des Spundrohrs drehen kann.

Der Erfindung liegt die Aufgabe zugrunde, den eingangs genannten Verpackungsbehälter so zu verbessern, daß der Auslaßspund ohne mühsame Manipulationen sowie ohne großen Konstruktions- und Herstellungsaufwand einfach durch Herausziehen aus der ihm zugeordneten Öffnung der Umhüllung an dieser in der herausgezogenen Stellung selbsttätig zu arretieren ist, sowie der Verpackungsbehälter insgesamt technisch einfach herzustellen ist.

Bei einem Verpackungsbehälter der eingang genannten Art wird diese Aufgabe gemäß der Erfindung dadurch gelöst, daß das Widerlager ein sich beim Herausziehen aus der Öffnung entfaltender und sich auf die Außenfläche der Umhüllung auflegender, aus einzelnen Spreizfingern bestehender Spreizkragen ist, oberhalb welchem ein umlaufender Anschlag und unterhalb welchem am Umfang des Auslaufspundes eine Verdrehsicherung aus etwa axial und radial ausgerichteten Stegen angeordnet ist, und, daß der Griffansatz als Ziehschlaufe ausgebildet ist.

Verbesserungen und weitere Ausgestaltungen der Erfindung werden in den Unteransprüchen beschrieben.

Durch die Erfindung wird erreicht, daß der sich beim Herausziehen des Auslaufspunds aus der Umhüllung entfaltende Spreizkragen ein Zurückrutschen des Spunds in die Umhüllung ausschließt. Der Spreizkragen selbst kann auf vielfältige Art ausgebildet werden. Er ist einfach herzustellen, wenn er aus einer Vielzahl von sich nach dem Herausziehen aus der Öffnung entfaltender Finger besteht. Zum Erleichtern des Herausziehens sieht die Erfindung weiterhin vor, daß die Außenkante des Spreizkragens auf dessen Außenseite radial nach außen abfallend abgeschrägt ist.

Durch den oberhalb des Spreizkragens angeordneten umlaufenden Anschlag wird ein Zurückziehen bzw. -schieben des Auslaßspundes durch Überschlagen des Spreizkragens ausgeschlossen. Der beim Herausziehen des Auslaßspunds aus der Umhüllung sich entfaltende Spreizkragen findet an dem umlaufenden Anschlag ein Widerlager, das ein zerstörungsfreies Zurückschieben des Spunds in die Umhüllung ausschließt.

Durch die unterhalb des Spreizkragens am Umfang des Auslaufspunds angeordnete Verdrehsicherung aus etwa axial und radial ausgerichteten Stegen wird die Möglichkeit geschaffen, daß sich der Auslaßspund in der Öffnungswand in der Umhüllung verkrallen bzw. verhaken kann. Ein so gegen Verdrehung in bzw. an der Umhüllung gesicherter Auslaßspund braucht beim Aufsetzen oder Abnehmen eines Verschlusses oder dergleichen nicht gesondert angefaßt oder gehalten zu werden.

Zum Herausziehen des Auslaßspunds aus seiner Lage vor Anwendung ist an dem Auslaßspund eine Ziehschlaufe ausgebildet. Gemäß weiterer Erfindung ist zweckmäßigerweise vorgesehen, daß die Ziehschlaufe an einem Verschluß des Auslaufspundes befestigt ist.

In Ausgestaltung sieht die Erfindung vor, daß der Anschlag als Haltering ausgebildet und unter Bildung einer Nut von den Spreizfingern beabstandet an dem Spund angeordnet ist. Hierdurch ist der Auslaufspund besonders für eine vollautomatische Abfüllung und Konfektionierung auf handelsüblichen Maschinen ausgebildet, wobei dann übliche Haltekrallen von Abfüllmaschinen in die Nut einfahren und über den stabilen Haltering beim Füllvorgang die auftretenden vertikalen Anpreßdrücke des Fülldorns auf die Haltekrallen übertragen und abgefangen werden können.

Um das Herausziehen des Spundes aus der Öffnung in der Umhüllung im Anwendungsfall nicht zu beeinträchtigen, sieht die Erfindung weiterhin vor, daß der Außendurchmesser des Halteringes geringfügig kleiner als der Außendruchmesser des unteren Spundbereiches ausgebildet ist.

Weiterhin ist es für die vollautomatische Befüllung des erfindungsgemäßen Verpackungsbehälters gemäß weiterer Erfindung zweckmäßig, daß die Verdrehsicherung aus am Umfang des unteren Spundbereiches angeformten, in einer Spitze endenden einzelnen Stegen und zwei diametral gegenüberliegenden Stegpaaren besteht, wobei die eine gemeinsame Seitenfläche der jeweiligen Stegpaare jeweils tangential an der Außenwandung des unteren Spundbereichs angeformt ist und jeweils oberhalb der Stegpaare unter Bildung einer Nut über die Seitenflächen der Stegpaare hinausragende Spreizfinger angeordnet sind. Durch diese Ausgestaltung ist es möglich, den noch leeren flexiblen Sack bzw. Inliner mittels einer an derartigen vollautomatischen Abfüllmaschinen üblichen Führungsschiene, welche in die vorstehende Nut eingreift, vororientiert und geordnet der Abfüllstation zuzuführen.

Eine besonders lange und dadurch flexible Ausführungsform der Spreizfinger, die das Herausziehen des Auslaßspundes aus der Umhüllung erleichtert, ohne ein Zurückdrücken in die Umhüllung zu ermöglichen, wird dadurch erzielt, daß die Seitenkanten der Spreizfinger parallel zu den Seitenflächen der Stegpaare sowie zur Spundachse ausgerichtet sind, wie dies die Erfindung weiterhin vorsieht.

Um Beschädigungen an dem flexiblen Sack während des Transportes, der Lagerung oder der Befüllung zu vermeiden, sieht die Erfindung weiterhin vor, daß die Spreizfinger an ihren Kanten abgerundet sind.

Ferner sieht die Erfindung in Ausgestaltung zur Erleichterung des Eindringens der Verdrehsicherung in die Umhüllung vor, daß die Stege eine obere Abschrägung aufweisen.

Um das Herausziehen des Auslaufspunds aus der Umhüllung zu erleichtern, sieht die Erfindung weiterhin vor, daß der Auslaufspund zwischen dem Verschluß und dem Spreizkragen eine vor Anwendung in der Umhüllung versenkte Taille besitzt. Diese Taille nach Art eines Halses soll zumindest so lang ausgebildet sein, daß das Auslaufende des Spunds einen für die Anwendung ausreichenden Abstand von der angrenzenden Umhüllungswand besitzt.

Um in den erfindungsgemäßen Verpackungsbehälter auch unter aseptischen Abfüllbedingungen Produkt einfüllen zu können, ist es vorteilhaft, daß der Auslaufspund dreiteilig aus einem unteren Spundstück, einem Adapterteil mit Gewindebereich und Stützrand sowie einem Verschluß mit Ziehschlaufe ausgebildet ist, wie dies die Erfindung ebenfalls vorsieht.

Bei einem Verfahren zur Herstellung eines Verpackungsbehälters wird die erfindungsgemäße Aufgabe dadurch gelöst, daß zur Bildung eines flexiblen Sackes in eine erste Folienbahn ein Loch gestanzt und ein Schweißring des Auslaufspundes mit dem an das Loch angrenzenden Folienbereich verschweißt wird, daraufhin eine zweite Folienbahn mit der ersten Folienbahn gegebenenfalls nach vorheriger Ablängung zu dem flexiblen Sack verschweißt und in eine Umhüllung verpackt wird.

Die Erfindung ist nachstehend anhand der Zeichnung beispielsweise näher erläutert. Diese zeigt in
Fig. 1 eine perspektivische Ansicht, teilweise in Schnittdarstellung, eines Verpackungsbehälters aus einer steifen Umhüllung und einem flexiblen Sack mit aus der Umhüllung herausgezogenen Auslaufspund,
Fig. 2 eine vergrößerte Darstellung, teilweise im Schnitt, des Auslaufspund, nach Fig. 1,
Fig. 3 einen Auslaufspund, teils in Seitenansicht, teils in Schnittdarstellung entlang der Linie A-A in Fig. 4,
Fig. 4 eine Aufsicht auf den Auslaufspund nach Fig. 3,
Fig. 5 eine Schnittdarstellung entlang der Linie B-B des Auslaufspundes nach Fig. 3 und in
Fig. 6 einen Teil-Längsschnitt in vertikaler Richtung durch einen Auslaufspund mit aufgeprelltem Adapterteil und aufgeschraubtem Verschluß.

Der Verpackungsbehälter nach Fig. 1 besteht aus einem in einer steifen Umhüllung 1 gelagerten flexiblen Sack 2, einem sogenannten Inliner, mit verschließbarem Auslaufspund 3 und diesem zugeordneter Öffnung 4 der Umhüllung 1. Bei der Umhüllung 1 kann es sich um einen quaderförmigen Karton, insbesondere mit Wänden aus Wellpappe, handeln. Der Sack 2 besteht aus einem dem jeweiligen Anwendungszweck, insbesondere der zu lagernden fließfähigen Substanz, angepaßten Material, bevorzugt wird eine flexible, eventuell mehrlagige Folie. Der Auslaufspund kann einstückig aus Kunststoff gebildet und mit dem Sack 2 verschweißt sein.

Im Ausführungsbeispiel nach Fig. 1 und 2 besitzt der insgesamt mit 3 bezeichnete Spund einen mit dem Sack 2 zu verschweißenden Ring 5 an dem einen, inneren Ende 6 eines insgesamt in etwa rohrförmigen Körpers, dessen anderes äußeres Ende 7 mit einem Deckel 8 zu verschließen ist. Der Deckel 8 kann beispielsweise auf das äußere Ende aufgeklemmt oder aufgeschraubt sein. Er besitzt im Ausführungsbeispiel eine angeformte Ziehschlaufe 9, die dazu dient, den Auslaufspund 3 aus seiner Lage innerhalb der Umhüllung 3 durch deren Öffnung 4 ganz herauszuziehen. Das Herausziehen wird erleichtert, wenn der Spund 3 unterhalb des Deckels 8 mit einer nach Art eines Halses ausgebildeten Taille 10 ausgestattet wird.

Die Taille 10 geht im Ausführungsbeispiel an ihrem dem äußeren Ende 7 abgewandten unteren Ende in einen umlaufenden Anschlag 11 über, an den beim Herausziehen des Spunds 3 aus der Öffnung 4 sich entfaltende Spreizfinger 12 anschlagen. Die Spreizfinger 12 können in der Lage innerhalb der Umhüllung 1 ebenfalls aufgespreizt sein. Sie klappen dann beim Durchziehen des Spunds 3 durch die Öffnung 4 zusammen und springen außerhalb der Öffnung 4 entlastet wieder in die Ursprungsstellung zurück. Der ringförmige Anschlag 11 oberhalb der Spreizfinger 12 verhindert auch bei einem Druck auf den Spund 3 ein Zurückklappen der Spreizfinger 12 und damit ein Zurückschieben des Spunds 3 in den Innenraum der Umhüllung 1.

Das Hindurchziehen des Spunds 3 durch die Öffnung 4 wird erleichtert, wenn die Längsenden der Spreizfinger 12 Schrägen 13 besitzen. Schließlich wird eine Verdrehung des aus der Umhüllung 1 ganz herausgezogenen Spunds 3 im wesentlichen ausgeschlossen, wenn der Spund an seinem Umfang im Bereich zwischen Schweißring 5 und Spreizfingern 12 etwa in Richtung der Spundachse 14 verlaufende radiale Stege 15 besitzt, die beim Herausziehen in das Material der Umhüllung 1 an der Öffnung 4 einschneiden.

Die Figuren 3 bis 6 zeigen zwei leicht abgewandelte Ausführungsformen eines Auslaufspundes 3 bzw. 3a. In diesen Figuren sind für Teile, die identisch zu solchen aus den Figuren 1 und 2 sind, die Bezugszeichen aus den Figuren 1 und 2 beibehalten worden.

Die Ausführungsformen nach den Figuren 3 bis 6 weisen Ausgestaltungen auf, die den Auslaufspund dahingehend verbessern, daß eine vollautomatische Abfüllung und Konfektionierung der Verpackung auf handelsüblichen Maschinen möglich ist und darüberhinaus auch eine aseptische Abfüllung realisiert werden kann. Des weiteren werden Ausführungsdetails dargestellt, die eine Verbesserung des Auslaufspundes dahingehend bewirken, daß eine Verletzung des Innenbeutels bei Transport, Lagerung oder Fall vermieden wird. Außerdem können dadurch verfahrensbedingte Einsparungsmöglichkeiten realisiert werden.

In den Figuren 3 bis 5 ist ein Auslaufspund 3 dargestellt, der oberhalb der Spreizfinger 12 einen stabilen Haltering 16 besitzt. Zwischen den Spreizfingern 12 und dem Haltering 16 ergibt sich dadurch eine umlaufende Nut 17, die zur exakten Fixierung des Auslaufspundes 3 in der Füllstellung einer Abfüllmaschine dient und in die zu diesem Zweck zweiseitig an derartigen Maschinen üblicherweise vorhandene Haltekrallen einfahren können. Vermittels des stabilen Halteringes 16 werden beim Füllvorgang des Verpackungsbehälters die auftretenden vertikalen Anpreßdrücke des Fülldorns auf die Haltekrallen der Abfüllmaschine übertragen und abgefangen. Gleichzeitig übernimmt der Haltering 16 die Funktion des Anschlages 11 gemäß Ausführungsbeispiel Fig. 2. Der Durchmesser des Halteringes 16 ist gleich oder geringfügig kleiner als der Durchmesser D des unteren Spundbereiches 18 ausgebildet, um das Herausziehen des Spundes 3 aus der Öffnung 4 in der Umhüllung 1 bei der Anwendung nicht zu beeinträchtigen. Es versteht sich von selbst, daß der Durchmesser der Öffnung 4 bei allen Ausführungsbeispielen des Auslaufspundes nur geringfügig größer ist, als der Durchmesser des unteren Spundbereiches 18 und außer den Spreizfingern 12, 21, den Stegen 15, 19 und dem Schweißring 5 kein Teil an dem Auslaufspund angeordnet ist, welches den Durchmesser D des unteren Spundbereiches überragt. Am Umfang des unteren Spundbereiches sind in einer Spitze endende einzelne Stege 15 und zwei diametral gegenüberliegende Stegpaare 19 angeformt. Hierbei weisen die jeweiligen Stegpaare 19 eine gemeinsame Seitenfläche 20 auf, die jeweils tangential an der Außenwandung des unteren Spundbereiches 18 angeformt ist. Die jeweiligen Seitenflächen sind parallel zueinander und parallel zu der Spundachse 27 ausgebildet. Jeweils oberhalb der Stegpaare 19 sind am Außenumfang des Auslaufspundes über die Seitenflächen 20 der Stegpaare 19 hinausragende Spreizfinger 21 angeordnet. Hierdurch werden jeweils durch die Oberfläche des Schweißringes 5, die jeweiligen Seitenflächen 20 der Stegpaare 19 und die jeweilige Unterseite der Spreizfinger 21 jeweils Nute 22 gebildet, die zum Einziehen und Vororientieren eines leeren Inliners über eine Führungsschiene in eine Abfüllmaschine dienen. Die spitz zulaufenden Enden bzw. Kanten der Stege 15 und der Stegpaare 19 bewirken ein Einschneiden in die Umhüllung 1 beim Herausziehen des Auslaufspundes 3 und arretieren den Auslaufspund 3 gegen Verdrehen. Zum Zwecke des leichteren Eindringens in die Wand der Umhüllung 1 weisen die Stege 15 und 19 obere Abschrägungen 23 und 24 auf.

Um Beschädigungen des Inliners bzw. des flexiblen Sackes zu vermeiden, sind die äußeren Kanten bzw. Ecken der Spreizfinger 12, 21 mit Radien 25, 26 abgerundet. Die Seitenkanten der kleineren Spreizfinger 12 verlaufen parallel zu der Auslaufspundachse 27 und zu den Flächen 20 der Stegpaare 19.

In Fig. 6 ist ein Auslaufspund 3a dargestellt, der alle vorstehend beschriebenen Merkmale des Spundes 3 aufweist, der jedoch dreiteilig ausgebildet ist und aus einem unteren Spundstück 33, einem Adapterteil 28 mit Gewindebereich 29 und Stützrand 30 sowie einem Verschluß 8 mit Ziehschlaufe 9 besteht. Das Adapterteil 28 ist in dem hier gezeigten gebrauchsfertigen Zustand in das untere Spundstück 33 eingeprellt. Der Schnappwulst und die Schnappnut im Bereich 34 von Adapterteil 28 und unterem Spundstück 33 sind so ausgebildet, daß sie dichtend und nicht verdrehbar ineinandergreifen und unter Mitwirkung des Stützrandes 30 der vertikalen Kraftübertragung eines Füllstutzens einer Abfüllmaschine beim Füllvorgang widerstehen.

Das Gewindeteil 29 mit aufgedrehtem Schraubverschluß 8 ist derart dimensioniert, daß der Außendurchmesser der Verschraubung nicht größer ist, als der Außendurchmesser des Halteringes 16.

Der Auslaufspund 3a nach Fig. 6 ist insbesondere für die Verwendung bei der Befüllung des erfindungsgemäßen Verpackungsbehälters unter aseptischen Bedingungen geeignet. Hierzu wird das Adapterteil 28, mit Verschluß 8 oder Entnahmehilfe vorkonfektioniert, unter aseptischen Bedingungen mit dem Auslaufspund 3a, der bereits mit dem leeren Innensack verschweißt ist, in eine erste, vorläufige Verschlußstellung gebracht, bei der nur der untere Rand 31 des Adapterteils 28 in den oberen Ring 32 des Spundes 3a eingreift. Das heißt, daß der Inliner mit Spund und eingeklemmter Baugruppe Adapter/Verschluß in eine Abfüllmaschine eingezogen wird, wo dann in Füllstellung unter Schutzgaseinwirkung die Adapter/Verschluß-Kombination durch einen Greifer entnommen sowie der Inliner gefüllt und in gleicher Position danach endgültig durch Einprellen verschlossen wird.

Zur Herstellung des erfindungsgemäßen Verpackungsbehälters wird der Inliner bzw. der flexible Sack aus mindestens zwei flachen Folienbahnen zusammengeschweißt. Hierzu werden vorzugsweise auf Rollen aufgewickelte Folienbahnen kontinuierlich von den Rollen abgewickelt und als übereinanderliegende Bahnen einer Schweißmaschine zugeführt. Hier wird zunächst in die Fläche der oberen Bahn ein Loch gestanzt, in welches dann der Auslaufspund eingeführt und an dem Schweißring mit der Folienbahn verschweißt wird. Beispielsweise läuft ein Herstellungsverfahren für den erfindungsgemäßen Verpackungsbehälter wie folgt ab. Zunächst wird eine erste Folienbahn in die Bearbeitungsmaschine eingezogen. Daraufhin wird in diese erste Folienbahn das Loch für den Auslaufspund gestanzt und anschließend nach Einführen des Spundes in dieses vorgestanzte Loch der Schweißring des Spundes mit dem an das Loch angrenzenden Bereich der Folienbahn verschweißt. Daraufhin wird unter die erste Folienbahn eine zweite Folienbahn geführt, woraufhin die beiden Bahnen durch seitliche Längsverschweißung zu einem Schlauch miteinander verbunden werden. Anschließend wird der eingeschweißte Spund zum Beispiel durch Einprellen eines Stopfens oder dergleichen verschlossen, bevor dann durch Querverschweißen einer Kopf- und Bodennaht an dem Schlauch der fertige Inliner bzw. Sack entsteht. Ferner kann vorgesehen sein, daß zwischen Kopfnaht des einen und Bodennaht des nächsten Inliners noch eine Abreiß-Perforation angebracht wird, bevor die flachliegenden und aneinanderhängenden Inliner in eine Umverpackung verpackt werden. Später werden die Inliner der Umverpackung entnommen, voneinander getrennt und den Abfüllmaschinen für die Befüllung mit Produkt zugeführt. Zur Fertigstellung des Verpackungsbehälters wird der befüllte Inliner dann in die Umhüllung, beispielsweise einen Wellpappkarton, verpackt.

## Patentansprüche

1. Verpackungsbehälter zur Aufnahme eines fließfähigen Produkts, der aus einem in einer steifen Umhüllung gelagerten flexiblen Sack mit verschließbarem Auslaufspund und diesem zugeordneter Öffnung besteht, wobei an dem vor Anwendung innerhalb der Umhüllung an der Öffnung angeordneten Auslaufspund ein Widerlager und ein Griffansatz angeordnet sind,
dadurch gekennzeichnet,
daß das Widerlager ein sich beim Herausziehen aus der Öffnung (4) entfaltender und sich auf die Außenfläche der Umhüllung (1) auflegender, aus einzelnen Spreizfingern (12, 21) bestehender Spreizkragen ist, oberhalb welchem am Auslaufspund (3, 3a) ein umlaufender Anschlag (11) und unterhalb welchem am Umfang des Auslaufspundes (3, 3a) eine Verdrehsicherung aus etwa axial und radial ausgerichteten Stegen (15, 19) angeordnet ist, und, daß der Griffansatz als Ziehschlaufe (9) ausgebildet ist.

2. Verpackungsbehälter nach Anspruch 1,
dadurch gekennzeichnet,
daß der Anschlag (11) als Haltering (16) ausgebildet und unter Bildung einer Nut (17) von den Spreizfingern (12, 21) beabstandet an dem Spund (3, 3a) angeordnet ist.

3. Verpackungsbehälter nach Anspruch 2,
dadurch gekennzeichnet,
daß der Außendurchmesser des Halteringes (16) geringfügig kleiner als der Außendurchmesser (D) des unteren Spundbereiches (18) ausgebildet ist.

4. Verpackungsbehälter nach einem der vorangehenden Ansprüche,
dadurch gekennzeichnet,
daß die Verdrehsicherung aus am Umfang des unteren Spundbereiches (18) angeformten, in einer Spitze endenden einzelnen Stegen (15) und zwei diametral gegenüberliegenden Stegpaaren (19) besteht, wobei die eine gemeinsame Seitenfläche (20) der jeweiligen Stegpaare (19) jeweils tangential an der Außenwandung des unteren Spundbereiches (18) angeformt ist und jeweils oberhalb der Stegpaare (19) unter Bildung einer Nut (22) über die Seitenflächen (20) der Stegpaare (19) hinausragende Spreizfinger (21) angeordnet sind.

5. Verpackungsbehälter nach Anspruch 4,
dadurch gekennzeichnet,
daß die Seitenkanten der Spreizfinger (12) parallel zu den Seitenflächen (20) der Stegpaare (19) sowie zur Spundachse (27) ausgerichtet sind.

6. Verpackungsbehälter nach einem der vorangehenden Ansprüche,
dadurch gekennzeichnet,
daß die Spreizfinger (12, 21) an ihren Kanten (25, 26) abgerundet sind.

7. Verpackungsbehälter nach einem der vorangehenden Ansprüche,
dadurch gekennzeichnet,
daß die Stege (15, 19) eine obere Abschrägung (23, 24) aufweisen.

8. Verpackungsbehälter nach einem der vorangehenden Ansprüche,
dadurch gekennzeichnet,
daß die Außenkante des Spreizkragens auf dessen Außenseite (13) radial nach außen abfallend abgeschrägt ist.

9. Verpackungsbehälter nach einem der vorangehenden Ansprüche,
dadurch gekennzeichnet,
daß die Ziehschlaufe (9) an einem Verschluß (8) des Auslaufspundes (3, 3a) befestigt ist.

10. Verpackungsbehälter nach einem der vorangehenden Ansprüche,
dadurch gekennzeichnet,
daß der Auslaufspund (3) zwischen dem Verschluß (8) und dem Spreizkragen eine vor Anwendung in der Umhüllung (1) versenkte Taille (10) besitzt.

11. Verpackungsbehälter nach einem der vorangehenden Ansprüche,
dadurch gekennzeichnet,
daß der Auslaufspund (3a) dreiteilig aus einem unterem Spundstück (33), einem Adapterteil (28) mit Gewindebereich (29) und Stützrand (30) sowie einem Verschluß (8) mit Ziehschlaufe (9) ausgebildet ist.

12. Verfahren zur Herstellung eines Verpackungsbehälters nach den Ansprüchen 1 bis 11,
dadurch gekennzeichnet,
daß zur Bildung eines flexiblen Sackes in eine erste Folienbahn ein Loch gestanzt und ein Schweißring des Auslaufspundes mit dem an das Loch angrenzenden Folienbereich verschweißt wird, daraufhin eine zweite Folienbahn mit der ersten Folienbahn gegebenenfalls nach vorheriger Ablängung zu dem flexiblen Sack verschweißt und in eine Umhüllung verpackt wird.
